# EUROPÄISCHE PATENTSCHRIFT

(11) **EP 2 703 761 B1**
(45) Veröffentlichungstag und Bekanntmachung des Hinweises auf die Patenterteilung: **17.08.2016**
(21) Anmeldenummer: 12181902.3
(22) Anmeldetag: 27.08.2012
(51) Int. Cl.: F27D 3/16, C21C 5/34

(54) **Gasspül-Element mit zugehöriger Gaszuführ-Leitung**
Gas purging element with its corresponding gas supply line
Élément de lavage de gaz avec conduite d'alimentation en gaz correspondante

(43) Veröffentlichungstag der Anmeldung: 05.03.2014
(73) Patentinhaber: Refractory Intellectual Property GmbH & Co. KG, 1100 Wien (AT)
(72) Erfinder: Trummer, Bernd, 8020 Graz (AT); Klikovich, Michael, 2371 Hinterbrühl (AT); Kulp, Roman, 1020 Wien (AT); Kneis, Leopold, 2840 Grimmenstein (AT)
(74) Vertreter: Becker, Thomas

(56) Entgegenhaltungen:
- EP-A1- 0 234 852
- WO-A1-2005/107979
- WO-A1-2011/118477
- AT-B- 365 958
- DE-A1- 4 029 024
- DE-C1- 19 948 848
- US-A- 3 834 685
- US-A- 5 112 029

## Beschreibung

Die Erfindung betrifft eine Gasspül-Vorrichtung an einem metallurgischen Gefäß mit ihrer Gaszuführ-Leitung gemäß Anspruch 1-8.

Ein Gasspül-Element, auch Gasspülstein genannt, dient zum Einblasen von Gasen, gegebenenfalls auch Gas-/Feststoffgemischen, in eine zu behandelnde Schmelze, insbesondere eine metallurgische Schmelze. Dabei wird das gasförmige Behandlungsfluid bei einem Gasspülstein mit gerichteter Porosität (directed porosity) entlang korrespondierender Kanäle/ Schlitze geführt, bei Gasspülsteinen mit so genannter ungerichteter Porosität (random porosity) entlang eines korrespondierenden unregelmäßigen Porenvolumens.

Die Anordnung eines Gasspülsteins im Boden oder der Wand eines metallurgischen Gefäßes kann auf unterschiedliche Art und Weise erfolgen. Bei einer typischen Montage wird der Gasspülstein in einem zugehörigen Lochstein (well block) angeordnet. Außen, an dem Ende, an dem das Gas zugeführt wird, wird der Spüler mit einer Mechanik am metallurgischen Gefäß gesichert. Zur Demontage beziehungsweise zum Austausch des Spülers wird die Mechanik geöffnet.

Gemäß EP 0 148 337 A1 gehört zu dieser Mechanik ein Ring aus feuerfestem Material, der das Gaszuführrohr des Gasspülsteins umgibt und radial den Boden des Gasspülsteins überragt.

Solche Gasspülsteine und zugehörige Montagevorrichtungen haben sich seit Jahrzehnten bewährt. Ein Problem besteht jedoch darin, dass der Demontage-/Montageaufwand beim Auswechseln eines Gasspül-Elementes hoch ist, lange dauert und relativ hohe Kosten verursacht.

Um eine Diffusion des Gases in das benachbarte Feuerfestmaterial zu vermeiden ist es **zum Beispiel aus der** DE 19948848C1 bekannt, den Gasspülstein mit einem Blechmantel auszubilden. Das Blech verläuft insbesondere umfangsseitig und im Bodenbereich des Spülers. Das Bodenblech weist eine Öffnung auf, an die sich ein Gasanschlussrohr anschließt, das frei über das Bodenblech vorsteht. Dieser Abschnitt wird das "kalte Ende" eines Gasspül-Elementes genannt, während das in Axialrichtung des Gasspül-Elementes gegenüberliegende Ende als "heißes Ende" bezeichnet wird. Nach dem Einbau des Gasspül-Elements ist dieses Ende funktionsgemäß in Kontakt mit der zu behandelnden heißen Schmelze. **Das Gasanschlussrohr wird über ein Innengewinde an eine Gaszuführleitung mit korrespondierendem Außengewinde angeschlossen.** Gas wird über das Gasanschlussrohr, die Öffnung und durch die gerichteten und/oder ungerichteten Poren des Feuerfestmaterials in die Schmelze geblasen. **In der** DE 4029024A1 **wird eine Spülanschlusskupplung vorgeschlagen, die an einer Gießpfanne verschraubt wird. Die Kupplung besteht aus mehreren Teilen, die über einen Spannhebel gegeneinander fixiert werden.**

Die DE 38 33 502 C2 schlägt einen Gasspülstein vor, der keine metallische Bodenplatte aufweist und keinen Gasanschlussstutzen. Dieser Gasspülstein ist durch eine freie Öffnung am kalten Ende charakterisiert. Eine Montagevorrichtung sichert den Gasspülstein in der Montageposition und dient gleichzeitig dazu, ein Gasanschlusselement einzusetzen, um das Gas von dort durch den Gasspülstein zu führen.

Der Gasspülstein gemäß DE 38 33 502 C2 ist leicht zu transportieren und zu montieren, weil er nicht das lange Gasanschlussrohr aufweist wie der Gasspülstein gemäß EP 0 148 337 A1. Die bekannte Vorrichtung gemäß DE 38 33 502 C2 lässt sich jedoch kaum gegen Gasverlust abdichten.

Der Erfindung liegt die Aufgabe zugrunde, eine konstruktiv einfache Möglichkeit anzubieten, wie die Montage beziehungsweise Demontage eines Gasspülsteins vereinfacht werden kann und ein Gasverlust minimiert wird.

Die Erfindung geht von folgenden Überlegungen aus: Ein blechummantelter Gasspülstein hat viele Vorteile. Er hat eine hohe Maßgenauigkeit, vermeidet Gasverlust und ist unempfindlich beim Transport. Letzteres gilt mit Einschränkung bezüglich des Gasanschlussrohres.

Insoweit besteht ein Erfindungsgedanke darin, die Länge des Gasanschlussrohres auf ein Minimum zu reduzieren, also nur einen kurzen Gasanschlussstutzen vorzusehen.

An diesen Gasanschlussstutzen können ein oder mehrere weitere Bauteile wie Rohre, Adapter oder dergleichen angeschlossen werden, um eine Gasverbindung zwischen Gasquelle und Gasspülstein herzustellen.

In diesem Zusammenhang besteht ein weiterer Erfindungsgedanke darin, ein solches Bauteil und den Gasanschlussstutzen ineinander zu stecken, als Verbindung also eine Steckverbindung vorzusehen.

"Steckverbindung" bedeutet, dass korrespondierende Abschnitte benachbarter Bauelemente nur ineinander gesteckt werden, um die gewünschte strömungstechnische, möglichst verlustfreie Durchleitung des Gases zu erreichen. Entsprechend üblicher Terminologie umfasst die Steckverbindung jeweils einen Stecker (male part) und eine Dose (female part). Die konkrete Geometrie ist nicht entscheidend.

Die Steckverbindung ermöglicht es, benachbarte Abschnitte (des Gaszuführsystems) in Strömungsrichtung des Gases nur durch Stecken miteinander zu verbinden. Dabei dient alleine die Steckverbindung dazu, eine weitestgehend gasdichte Verbindung zu schaffen. Dies lässt sich beispielsweise dadurch realisieren, dass korrespondierende Abschnitte der Steckverbindung korrespondierend konisch/kegelstumpfförmig ausgebildet und ineinander gesteckt sind.

Die Steckverbindung dient also in erster Linie der gasdichten Verbindung benachbarter Bauelemente (zum Beispiel Rohrstücke), **während** ein zusätzliches Sicherungselement benachbarte Abschnitte in der Steckposition mechanisch **sichert/fixiert.**

Die Steckverbindung benötigt kein Werkzeug, die zu verbindenden Teile der "Gasleitung" werden einfach ineinander gesteckt. Das geht schnell und auch bei hohen Umgebungstemperaturen.

In ihrer allgemeinsten Ausführungsform betrifft die Erfindung eine **Gasspül-Vorrichtung an einem metallurgischen Gefäß mit den Merkmalen des Anspruchs 1.**

Der Gasanschlussstutzen am Boden des Gasspül-Elementes kann nach Art eines Adapters gebildet werden. Dieser Adapter ist von einem Gasanschlussrohr bekannter Bauart zu unterscheiden. Der Adapter kann sehr viel kürzer sein und hat im Wesentlichen nur die Aufgabe, einen Anschlussteil für eine Gaszuführ-Leitung bereitzustellen. Zwar wird auch durch diesen Adapter zwangsläufig Gas geleitet, jedoch nur über eine kurze Strecke. Die Länge des Adapters in Richtung der Gasströmung ist nach einer Ausführungsform < 20 cm, oft < 15 cm oder < 10 cm. Der Adapter schließt direkt an den Boden des Gasspül-Elements an.

Der Adapter/Gasanschlussstutzen kann vom Bodenblech nach innen in den keramischen Teil des Gasspülsteins verlaufen oder umgekehrt nach außen. In beiden Fällen wird eine zugehörige Gaszuführ-Leitung mit ihrem zweiten Ende auf oder in den Gasanschlussstutzen gesteckt, um eine durchgehende Gasverbindung zu schaffen.

Das zweite Ende der Gaszuführ-Leitung und der Adapter im Bodenbereich des Gasspül-Elements sind durch eine Steckverbindung aneinander anzuschließen und durch ein zusätzliches Sicherungselement gegen unbeabsichtigtes Lösen zu sichern.

**Dazu ist vorgesehen,** die korrespondierenden Endabschnitte der Steckelemente mit korrespondierenden Innen- und Außengewinden (nach Art einer Überwurfmutter) zu gestalten, wie dies in den Figuren dargestellt ist.

Die genannten Abschnitte der Anschlussverbindung (Gasanschlussstutzen/Gaszuführ-Leitung) bestehen beispielsweise aus Rohrstücken oder Schlauchstücken, deren Innenquerschnitt von der Gasmenge abhängig ist, die durch die Anschlussverbindung zum Gasspülstein und anschließend durch den Gasspülstein gefördert werden soll.

Es besteht die Möglichkeit, den Gasanschlussstutzen oder die GaszuführLeitung mit einer Durchbruchsicherung gegen eindringende Metallschmelze auszubilden. Dazu kann der entsprechende Abschnitt einen Gaskanal aufweisen, der zumindest abschnittweise gewendelt oder zickzackförmig verläuft.

Die Durchbruchsicherung ist also vor oder am kalten Ende des Gasspül-Elementes (in Richtung der Gasströmung) angeordnet. Die Durchbruchsicherung kann als austauschbares Bauteil konstruiert sein, das mit einem korrespondierenden Abschnitt der Gaszuführ-Leitung oder des Gasanschlussstutzens verbunden wird, beispielsweise mit einer Steckverbindung der genannten Art.

Wie bereits erwähnt kann die Steckverbindung so ausgebildet werden, dass die ineinander gesteckten Teile (insbesondere Rohrabschnitte) korrespondierende Geometrien aus der Gruppe: Prismen, Kegel, Kegelstümpfe, Kugeln, Paraboloide aufweisen.

Die Steckverbindung kann konkret so ausgeführt werden, dass das freie Ende des Abschnitts, der vom Gasspülstein weiter weg liegt, die größte Querschnittsfläche aufweist, wie dies auch in der folgenden Figurenbeschreibung dargestellt ist.

Während die Steckverbindung eine schnelle und sichere gasdichte Verbindung benachbarter Anschlussteile erlaubt hat das Sicherungselement die Aufgabe, zu verhindern, dass sich diese Verbindung wieder löst.

Insoweit kann das Sicherungselement auch als Druck- oder Haltevorrichtung gestaltet sein, die zum Beispiel die Gaszuführ-Leitung in Richtung auf den Gasspülstein drückt und/oder in der Steckposition festhält.

Weitere Abschnitte der Gaszuführ-Leitung können analog angeschlossen werden.

Das Druck-/Halteelement kann Bestandteil einer Montagevorrichtung sein, die außen am metallurgischen Gefäß schwenkbar befestigt ist.

Die Montage-/Demontage-Vorrichtung kann so dimensioniert sein, dass sie nach Einbau des Gasspül-Elementes frei über den Gasanschlussstutzen geschwenkt werden kann, wobei die Montagevorrichtung eine Öffnung oder einen Schlitz aufweist, durch die der Gasanschlussstutzen und gegebenenfalls eine Gaszuführ-Leitung und ein Sicherungselement hindurchgeführt werden können.

Entsprechend der Ausbildung der Montagevorrichtung wird die Länge des Gasanschlusselements gewählt, das Bestandteil des Gasspülsteins ist.

Die Erfindung wird nachstehend anhand einiger Ausführungsbeispiele näher erläutert. Dabei zeigen - jeweils in schematisierter Darstellung -
- Figur 1:: einen Längsschnitt durch den Bodenbereich eines metallurgischen Gefäßes mit einer ersten Ausführungsform eines Gasspülsteins
- Figur 2a-d:: Längsschnitte durch den Bodenbereich eines metallurgischen Gefäßes mit einer zweiten Ausführungsform eines Gasspülsteins, wobei die einzelnen Montageschritte getrennt dargestellt sind.

In den Figuren sind gleiche oder gleich wirkende Bauteile mit gleichen Bezugsziffern dargestellt.

Das Bezugszeichen 10 beschreibt einen kegelstumpfförmigen Gasspülstein mit einem äußeren Blechmantel 12 und einem Blechboden 14, der eine mittlere Öffnung 16 aufweist.

In der dargestellten Montageposition verläuft oberhalb der Öffnung 16 ein feuerfester keramischer Körper 10k mit einem porösen Abschnitt 10p, durch den ein Gas in Pfeilrichtung G vom unteren, kalten Ende 10n des Gasspülsteins 10 zu dessen oberem (nicht dargestellten) heißen Ende 10o transportiert werden kann.

Gegenüber dem porösen Abschnitt 10p verläuft um die Öffnung 16 herum ein Gasanschlussstutzen 20 für den Gasspülstein 10. Der Gasanschluss-stutzen 20 mit axialem Gaskanal 26 erstreckt sich in der dargestellten Montageposition von der Öffnung 16 nach unten.

Der Gasanschlussstutzen 20 hat ein erstes Ende 20.1 im Abstand zum Gasspül-Element 10 und ein zweites Ende 20.2 benachbart dem Gasspül-Element 10. Der zweite Abschnitt 20.2 ist am Metallboden 14 angeschweißt (Schweißnaht 22).

Im Bereich des zweiten Endes 20.2 weist der Gasanschlussstutzen 20 innen eine Querschnittsveränderung auf, wobei der Teil, der dem Gasspülstein 10 zugewandt ist, einen größeren Querschnitt hat. In diesem Abschnitt ist ein Körper 24 lose angeordnet. Ohne Gasdruck liegt er auf einer Schulter der beschriebenen Querschnittsverringerung des Gaskanals 26 auf. Unter Gasdruck hebt sich der Körper 24 von der Schulter ab und bewegt sich in Richtung auf den Gasspülstein 10. Ein oberhalb des Körpers 24 angeordneter Sicherungsstift 28 verhindert, dass der Körper 24 die Öffnung 16 absperrt.

Am gegenüberliegenden ersten Ende 20.1 erweitert sich der Gaskanal 26 konusartig nach unten und nach außen. In diesen Teil ist ein zweites Ende 30.2 einer Gaszuführ-Leitung 30 gasdicht eingesteckt. Dieses Ende 30.2 ist entsprechend kegelstumpfartig (düsenartig) gestaltet und sein verjüngtes Ende liegt oben. Das Ende 20.1 bildet die Dose, das Ende 30.2 den Stecker der Steckverbindung.

In der Montageposition weist die Gaszuführ-Leitung 30 etwas unterhalb des ersten Endes 20.1 des Gasanschlussstutzens 20 außen eine Schulter 32 auf. Gegen die Schulter 32 liegt ein ringförmiger innerer Absatz 42 eines Sicherungselements 40 an, das ebenfalls rohrförmig ist. Das Sicherungselement 40 weist in dem Bereich oberhalb des Absatzes 42 ein Innengewinde 42i auf, welches auf ein korrespondierendes Außengewinde 20.1a des ebenfalls außen zylinderförmigen ersten Endes 20.1 des Gasanschlussstutzens 20 aufgeschraubt ist. Unterhalb des Absatzes 42 erstreckt sich das Sicherungselement 40 rohrförmig nach unten bis zu einem radial nach außen verlaufenden Rad 44 zur Arretierung.

Bei diesem Ausführungsbeispiel wird die Anschlussverbindung von Gasanschlussstutzen 20 und Gaszuführ-Leitung 30 mit axial ineinander gesteckten Abschnitten 20.1, 30.2 gebildet, wobei die Steckverbindung über das Sicherungselement 40 gegen Lösen gesichert wird.

Am Außenmantel 50 des zugehörigen metallurgischen Gefäßes ist eine Montagevorrichtung 60 über ein Gelenk 62 verschwenkbar befestigt, wobei Figur 1 die Montageposition zeigt, bei der die Montagevorrichtung den Gasanschlussstutzen 20 sowie das zweite Ende 30.2 der Gaszuführ-Leitung 30 mit einem ringförmigen Element 64 übergreift. Das ringförmige Element 64 wird mit Hilfe eines Griffs 66 in der dargestellten Position gegenüber dem festen Außenmantel 50 fixiert. Dabei liegt das Element 64 gegen eine Hülse 68 an, die das zweite Ende 20.2 des Gasanschlussstutzens 20 umgibt. Die Hülse 68 ist Bestandteil der feuerfesten Auskleidung unterhalb des Gasspülelementes 10. Das erste Ende 20.1 des Gasanschlussstutzens 20 ragt nach unten über die Hülse 68 vor.

Die Montage ist einfach, weil die Montagevorrichtung 60 in die beschriebene Position geschwenkt werden kann, bevor die Gaszuführ-Leitung 30 auf den Gasanschlussstutzen 20 aufgesteckt und gesichert wird. Vor der gasdichten Verbindung der Teile 20,30 ist der Gasspülstein 10 sicher positioniert. Der Gasanschlussstutzen 20 der Anschlussverbindung ist präzise justiert, so dass die Steckverbindung mit der Gaszuführ-Leitung 30 sehr einfach, genau und schnell erfolgen kann. Die Länge der Gaszuführ-Leitung 30 ist beliebig. Die Gaszuführ-Leitung 30 kann auch aus mehreren Teilabschnitten bestehen, die wiederum per Steckverbindung (oder anders) gasdicht miteinander verbunden werden können.

Das gilt auch für die Ausführungsform nach Figur 2. Sie unterscheidet sich von der Variante gemäß Figur 1 vor allem in folgenden Merkmalen:
- der Gasanschlussstutzen 20 ist nach Art eines Adapters gebildet, der am Metall-Boden 14 des Gasspülsteins 10 befestigt (hier: angeschweißt ist). Der Adapter steht nur 10 mm nach unten über den Boden 14 vor und ist an diesem Ende (20.1) ähnlich wie das erste Ende 20.1 des Gasanschlussstutzens 20 gemäß Figur 1 gestaltet. Analog gilt dies für das zweite Ende 20.2 des Gasanschlussstutzens 20 bei Figur 2. Mit anderen Worten: Beim Beispiel gemäß Figur 2 werden der Gasanschlussstutzen 20 und die anschließende Gaszuführ-Leitung 30 über eine Steckverbindung miteinander verbunden.
- Die Gaszuführ-Leitung 30 gemäß Figur 2 ist zwischen den Enden (30.1, 30.2) nicht als Rohr (wie bei Figur 1) sondern als dickwandiger Zylinder gestaltet und erfüllt gleichzeitig die Funktion einer Durchbruchsicherung. Dazu ist der Gaskanal 26 zwischen zweitem Ende 30.2 und erstem Ende 30.1 nach Art einer Wendel (oder Spirale) gestaltet. Sollte Metallschmelze in den Gaskanal 26 eindringen würde diese radial nach außen (entlang der Wendel) geleitet, der Weg für die Schmelze also verlängert, um die Schmelze schneller abkühlen zu können, bis sie erstarrt. Dies ist vom Prinzip her bekannt und wird hier nicht näher beschrieben.
- Das erste Ende 30.1 der Gaszuführ-Leitung 30 gemäß Figur 2 ist analog zum ersten Ende 20.1 des Gasanschlussstutzens 20 gemäß Figur 1 gestaltet und dient zum Anschluss einer weiteren Gaszuführ-Leitung 70, die analog zur Gaszuführ-Leitung 30 gemäß Figur 1 gestaltet ist.
- Das ringförmige Element 64 der Montagevorrichtung 60 liegt in der Montageposition direkt gegen die Unterseite des dickwandigen Teils der Gaszuführleitung 30 an.
- Die Figuren 2a-d zeigen einzelne Montageschritte für diese Ausführungsform. Zuerst wird der Gasspülstein 10 (mit angeschlossenem Adapter 20) im Boden des metallurgischen Gefäßes eingebaut (Figur 2a).
- Die Montagevorrichtung 60 ist geöffnet.
- Dann wird die Gaszuführ-Leitung 30 einschließlich Durchbruchsicherung auf den Adapter 20 aufgesteckt und verschraubt (Figur 2b). Danach wird die Montagevorrichtung über beide Teile 20, 30 verschwenkt (Figur 2c) und der Teil 30 gesichert.
- Im letzten Schritt wird die weitere Gaszuführ-Leitung 70 mit ihrem oberen Ende 70.2 auf den unteren Abschnitt 30.1 der Gaszuführ-Leitung 30 aufgesteckt und über ein Schraub-Sicherungselement gesichert, analog wie bei den Enden 20.1, 30.2 (Figur 2d).

## Patentansprüche

1. Gasspül-Vorrichtung für metallurgische Anwendungen mit einer Gaszuführleitung (30) und einem Gasspül-Element (10), mit folgenden Merkmalen:
a) das Gasspül-Element (10) weist einen keramischen feuerfesten Körper (10k) mit einem ersten Ende (10u) und einem zweiten Ende (10o) auf,
b) das zweite Ende (10o) ist im Einbauzustand des Gasspül-Elements (10) in Kontakt mit einer Metallschmelze,
c) das erste Ende (10u) wird außen von einem Metallmantel (12) bedeckt, der eine Öffnung (16) aufweist, an die sich ein Gasanschlussstutzen (20) anschließt,
d) das Gasspül-Element (10), der Körper (10k) und der Gasanschlussstutzen (20) sind so ausgebildet, dass ein über den Gasanschlussstutzen (20) zugeführtes Behandlungsgas den Körper (10k) durchströmt und am zweiten Ende (10o) aus dem Körper (10k) austritt,
e) der Gasanschlussstutzen (20) ist mit dem Metallmantel (12) verbunden und an seinem freien Ende (20.1) als Stecker oder Dose einer Steckverbindung ausgebildet, zur Verbindung mit einer korrespondierenden Dose oder einem korrespondierenden Stecker der Gaszuführleitung (30), sowie
f) einem Sicherungselement (40) mit einem Innengewinde (42i), das mit einem korrespondierenden Außengewinde am freien Ende (20.1) des Gasanschlussstutzens (20) die Steckverbindung nach Art einer Überwurfmutter mechanisch sichert.

2. Gasspül-Vorrichtung nach Anspruch 1, bei der der Gasanschlussstutzen (20), ausgehend vom Anschlussbereich (22) zum Metallmantel (12), vom keramischen Körper (10k) weg verläuft.

3. Gasspül- Vorrichtung nach Anspruch 1, bei der der Gäsanschlussstutzen (20) ausgehend vom Anschlussbereich (22) zum Metallmantel (12), in Richtung auf den keramischen Körper (10k) verläuft.

4. Gasspül-Vorrichtung nach Anspruch 1, bei der der als Stecker ausgebildete Gasanschlussstutzen (20) außen eine der folgenden geometrischen Formen aufweist: Kegel, Kegelstumpf, Prisma.

5. Gasspül-Vorrichtung nach Anspruch 1, bei der der als Dose ausgebildete Gasanschlussstutzen (20) innen eine der folgenden geometrischen Formen aufweist: negativer Kegel, negativer Kegelstumpf, negatives Prisma.

6. Gasspül-Vorrichtung nach Anspruch 1, bei der der Gasanschlussstutzen (20) mit einer Durchbruchsicherung gegen eindringende Metallschmelze ausgebildet ist.

7. Gasspül-Vorrichtung nach Anspruch 1, bei der der Gasanschlussstutzen (20) mit einem Rückschlagventil (26,28) ausgebildet ist.

8. Gasspül-Vorrichtung nach Anspruch 1, bei der der Gasanschlussstutzen (20) eine Länge, in Strömungsrichtung (G) des zugeführten Gases, kleiner 20 cm aufweist.

## Claims

1. Gas purging device for metallurgical applications comprising a gas supply pipe and a gas purging element (10) with the following characteristics:
a) The gas purging element (10) features a ceramic fireproof body (10k) with a first end (10u) and a second end (10o),
b) the second end (10o) is in the mounted position of the gas purging element in contact with the metal melt,
c) the first end (10u) is covered by a metal coat (12), which features an opening (16) to which a gas connection adapter (20) connects,
d) the gas purging element (10), the body (10k) and the gas supply adapter (20) are designed in such a way that a treatment gas which is supplied via the gas supply adapter (20) flows through the body (10k) and exits the body (10k) at the second end (10o),
e) the gas supply adapter (20) is connected to a metal coat (12) and at its free end (20.1) designed as a plug or socket of a push-fit connection for the connection to a corresponding socket or a corresponding plug of a the gas supply pipe (30), as well as
f) a secure element (40) with an inner screw thread (42i), mechanically securing the push-/fit connection according to a cap nut together with a corresponding outer screw thread at the free end (20.1) of the gas supply adapter (20).

2. Gas purging device according to claim 1, wherein the gas supply adapter (20) extends away from the ceramic body (10k), starting from the connection area (22) to the metal coat (12).

3. Gas purging device according to claim 1, wherein the gas supply adapter (20)extends towards the ceramic body (10k), starting from the connection area (22) to the metal coat (12).

4. Gas purging device according to claim 1, wherein the gas supply adapter (20) which is designed as a plug features one of the following geometric shapes on the outside: cone, frustocone, prism.

5. Gas purging device according to claim 1, wherein the gas supply adapter (20) which is designed as a socket features one of the following geometric shapes on the outside: negative cone, negative frustocone, negative prism.

6. Gas purging device according to claim 1, wherein the gas supply adapter (20) features a break-through protection against invading metal melt.

7. Gas purging device according to claim 1, wherein the gas supply adapter features a back pressure valve (26, 28).

8. Gas purging device according to claim 1 whose gas supply adapter (20) features a length, in the direction of the stream (G) of the supplied gas, of less than 20cm.

## Revendications

1. Dispositif de rinçage au gaz pour des applications métallurgiques avec une conduite d'alimentation en gaz un (30) avec un élément de rinçage au gaz (10), avec les caractéristiques suivantes :
a) l'élément de rinçage au gaz (10) comporte un corps céramique réfractaire (10k) avec une première extrémité (10u) et une deuxième extrémité (10o),
b) la deuxième extrémité (10o) est à l'état monté de l'élément de rinçage au gaz (10) en contact avec une masse métallique en fusion,
c) la première extrémité (10u) est couverte extérieurement par une enveloppe métallique (12) qui comporte un orifice (16) auquel se raccorde une tubulure de raccord de gaz (20),
d) l'élément de rinçage au gaz (10), le corps (10k) et la tubulure de raccord de gaz (20) sont constitués de manière qu'un gaz de traitement introduit à travers la tubulure de raccord de gaz (20) traverse le corps (10k) et sort du corps (10k) à la deuxième extrémité (10o),
e) la tubulure de raccord de gaz (20) est reliée avec l'enveloppe métallique (12) et constituée à son extrémité libre (20.1) comme un connecteur ou une prise d'une connexion pour raccordement avec une prise correspondante ou un connecteur correspondant de la conduite d'alimentation de gaz (30), ainsi
f) qu'un élément de fixation (40) avec un filetage intérieur (42i), qui fixe mécaniquement avec un filetage extérieur correspondant à l'extrémité libre (20.1) de la tubulure de raccord de gaz (20) la connexion à la manière d'un écrou de raccord.

2. Dispositif de rinçage au gaz selon la revendication 1, pour lequel la tubulure de raccord de gaz (20) s'éloigne du corps métallique (10k) en partant de la zone de raccord (22) vers l'enveloppe métallique (12).

3. Dispositif de rinçage au gaz selon la revendication 1, pour lequel la tubulure de raccord de gaz (20) va en direction du corps céramique (10k) en partant de la zone de raccord (22) vers l'enveloppe métallique (12).

4. Dispositif de rinçage au gaz selon la revendication 1, pour lequel la tubulure de raccord de gaz (20) constituée comme un connecteur comporte extérieurement une des formes géométriques suivantes : cône, tronc de cône, prisme.

5. Dispositif de rinçage au gaz selon la revendication 1, pour lequel la tubulure de raccord de gaz (20) constituée comme une prise.comporte intérieurement une des formes géométriques suivantes : cône négatif, tronc de cône négatif, prisme négatif.

6. Dispositif de rinçage au gaz selon la revendication 1, pour lequel la tubulure de raccord de gaz (20) est constituée avec une sécurité de passage contre la pénétration de la masse métallique en fusion.

7. Dispositif de rinçage au gaz selon la revendication 1, pour lequel la tubulure de raccord de gaz (20) est constituée avec un clapet anti-retour (26, 28).

8. Dispositif de rinçage au gaz selon la revendication 1, pour lequel la tubulure de raccord de gaz (20) comporte une longueur inférieure à 20 cm dans le sens d'écoulement (G) du gaz acheminé.
